# FASCICULE DE BREVET EUROPEEN

(11) **EP 3 391 342 B1**
(45) Date de publication et mention de la délivrance du brevet: **29.06.2022**
(21) Numéro de dépôt: 16826112.1
(22) Date de dépôt: 16.12.2016
(51) Int. Cl.: G07C 9/00, E05B 47/06

(54) **SYSTEME DE CONTROLE D'ACCES COMPRENANT UNE POIGNEE AMOVIBLE CONNECTEE DELIVRANT UNE SOURCE D'ENERGIE A UN DISPOSITIF DE VERROUILLAGE**
ZUGANGSKONTROLLSYSTEM MIT EINEM ANGESCHLOSSENEN ABNEHMBAREN GRIFF ZUR BEREITSTELLUNG EINER STROMQUELLE AN EINE VERRIEGELUNGSVORRICHTUNG
ACCESS CONTROL SYSTEM COMPRISING A CONNECTED REMOVABLE HANDLE SUPPLYING A POWER SOURCE TO A LOCKING DEVICE

(30) Priorité: 18.12.2015 FR 1562787
(43) Date de publication de la demande: 24.10.2018
(73) Titulaire: Iseo Serrature S.p.A., 25055 Pisogne (Brescia) (IT)
(72) Inventeur: CONREUX, Stéphane, 54000 Nancy (FR); DE LA CHAPELLE, Roland, 92300 Levallois-Perret (FR); FLECCHIA, Arnaud, Londres Greater London SW50AN (GB)
(74) Mandataire: Novagraaf Technologies
(86) Numéro de dépôt international: PCT/FR2016/053516
(87) Numéro de publication internationale: WO 2017/103530

(56) Documents cités:
- EP-A1- 1 739 631
- EP-A2- 1 903 168
- WO-A1-2011/011897
- WO-A1-2013/078561
- DE-A1-102004 041 518
- US-A1- 2004 040 355

## Description

### Domaine technique

La présente invention se rapporte au domaine des systèmes de déverrouillage/verrouillage mettant en œuvre des clefs et serrures électromécaniques pour condamner ou interdire la mise en fonctionnement d'un dispositif de verrouillage afin d'accéder à une zone protégée.

Plus précisément, l'invention concerne un système de déverrouillage/verrouillage mécanique et électronique comprenant un dispositif de verrouillage destiné, d'une part, à être manœuvré par une poignée amovible connectée constituée d'une boucle et d'une partie saillante comprenant des premières interfaces électriques, et d'autre part, à être déverrouillé suite à des échanges de données, entre le dispositif de verrouillage et une application mobile contenue dans un appareil de télécommunication.

### Etat de la technique

Depuis plusieurs années, de nombreux systèmes de verrouillage connectés se sont développés associant des codages mécaniques et/ou des codages électroniques transmis entre une clef et un dispositif de verrouillage tel qu'une serrure. Par exemple, la demande de brevet européenne EP 0277432 décrit une serrure électromécanique dont la clef comprend en outre un codage mécanique de déverrouillage de serrure, un circuit électronique pour transmettre à la serrure, lorsque la clef est introduite, un code d'identification préprogrammé. Dans cette demande, l'alimentation en énergie de la clef est assurée depuis la serrure qui est elle même alimentée par une source externe.

Une autre demande, EP 2561292 enseigne une clef électronique pouvant être mise en œuvre avec une serrure électromécanique et comportant à la fois des encoches pour un codage mécanique et un circuit électronique à microprocesseur alimenté en courant par une batterie disposée directement dans la clef.

Aussi, il y a le brevet FR 2749875 qui décrit une serrure alimentée en énergie par l'introduction d'une clef comportant des moyens mécaniques et électroniques afin de déverrouiller un système de déverrouillage/verrouillage. Dans ce document, le déverrouillage est réalisé lorsqu'une identité entre un code d'identification de la clef et un code correspondant de la serrure est vérifié.

On peut également cité d'autres demandes : EP 1903168 qui divulgue une serreure électromécanique composée d'un noyau interchangeable et d'une came de blocage, et EP 1739631 qui décrit un cylindre qui possède des unités de lecture avec une unité d'entrée pour entrer et une unité de réception pour recevoir des signaux d'entrée.

Toutefois, Ces systèmes de déverrouillage/verrouillage présentent encore certains inconvénients parmi les suivants :
- coûts d'acquisition des clefs élevés dus à l'ensemble des fonctionnalités intégrées à l'intérieur de celles-ci,
- l'ensemble des codes d'identification est contenu dans les clefs, ce qui oblige à réaliser des opérations de personnalisation,
- en cas de perte de la clef, il faut reprogrammer celle-ci mais également la serrure par crainte qu'une personne non autorisée ayant récupérée la clef n'accède à une zone protégée par le dispositif de verrouillage.

### Description de l'invention

Il existe donc un réel besoin de fournir un système de déverrouillage/verrouillage qui met notamment en œuvre un dispositif d'ouverture, clef ou tout autre dispositif permettant notamment de déverrouiller un système, qui, contrairement à celui des documents de l'art antérieur, a des coûts de fabrication nettement moins élevés pour pallier les défauts, inconvénients et obstacles de l'art antérieur. En particulier, il convient de fournir un système de déverrouillage/verrouillage dans lequel les différentes fonctionnalités généralement distribuées entre un dispositif de verrouillage et une clef, sont astucieusement réparties entre un appareil de télécommunication, un dispositif de verrouillage et une poignée de sorte que si un des éléments précités n'est pas correctement utilisé, il est impossible de déverrouiller le dispositif.

Pour résoudre un ou plusieurs des inconvénients cités précédemment, la présente invention a pour objet un système de déverrouillage/verrouillage mécanique et électronique selon les revendications 1 à 8.

Avantageusement, les moyens mécaniques de blocage maintiennent à l'état verrouillé le dispositif de verrouillage tant qu'ils n'ont pas été activés par l'application mobile.

D'une manière avantageuse, la poignée amovible connectée est maintenue de façon autonome dans le dispositif de verrouillage lorsque sa partie saillante est introduite dans le logement. De cette façon, l'utilisateur a ses deux mains libres afin de manipuler son appareil de télécommunication comme il le souhaite afin d'assurer une fonctionnalité attendue.

Avantageusement, les moyens de génération d'énergie de la poignée amovible connectée comprennent une source d'énergie renouvelable.

Dans une première variante, la source d'énergie renouvelable est un élément piézoélectrique. L'avantage d'une telle source réside dans le fait que son énergie est illimitée dans la mesure où un tel élément piézoélectrique est capable de récupérer de l'énergie cinétique suite à la simple mise en mouvement de la poignée amovible connectée.

Dans une deuxième variante, la source d'énergie renouvelable est un élément dynamométrique. Un tel élément a pour avantage de fournir de l'énergie suite à un mouvement de « rotation libre », généralement circulaire, pour empêcher tout forçage par couple entre la poignée amovible connectée, lorsque celle-ci est dans le logement, et le dispositif de verrouillage.

Dans un mode de réalisation particulier, les échanges de données entre le dispositif de verrouillage et l'application mobile, le serveur et/ou l'appareil de télécommunication sont réalisés par une communication asynchrone.

Selon l'invention, les moyens électroniques de blocage du dispositif de verrouillage analysent l'autorisation reçue pour activer ou non les moyens mécaniques de blocage. De cette façon, les moyens électroniques de blocage du dispositif de verrouillage authentifient les informations transmises par la poignée amovible connectée, et le cas échéant, les valide pour débloquer les moyens mécaniques de blocage.

Avantageusement, les premières et deuxièmes interfaces électriques sont de type inductif. L'utilisation de telles interfaces de type inductif permet, d'une part, une mise en fonctionnement rapide du système de déverrouillage/verrouillage, avant même que la partie saillante de la poignée amovible connectée ne soit totalement introduite dans le logement du dispositif de verrouillage, et d'autre part, contrairement à des contacts électriques, permet de s'affranchir des risques d'oxydation, ce qui optimise les échanges de données entre la poignée amovible connectée, le dispositif de verrouillage et l'application mobile.

### Brève description des figures

L'invention sera mieux comprise à la lecture de la description qui suit, faite uniquement à titre d'exemple, et en référence aux figures en annexe dans lesquelles :
- La figure 1 représente un schéma mettant en avant les différents échanges de données entre les composants d'un système de déverrouillage/verrouillage selon un mode de réalisation de l'invention ;
- La figure 2 représente une poignée amovible connectée selon un mode de réalisation de l'invention ; et
- La figure 3 représente un dispositif de verrouillage selon un mode de réalisation de l'invention.

Selon un mode de réalisation de l'invention, un système de déverrouillage/verrouillage mécanique et électronique comprend un dispositif de verrouillage 20 destiné, d'une part, à être manœuvré par une poignée amovible connectée 10 constituée d'une boucle 110 et d'une partie saillante 120 comprenant des premières interfaces électriques 130, et d'autre part, à être déverrouillé suite à des échanges de données entre le dispositif de verrouillage 20 et une application mobile 40 contenue dans un appareil de télécommunication 30,

Dans ce système de déverrouillage/verrouillage, une poignée amovible connectée 10 est utilisée en tant que dispositif intermédiaire pour qu'une application mobile 40 puisse communiquer, et notamment échanger des données, avec un dispositif de verrouillage 20. Cette poignée amovible connectée 10 comprend :
- une boucle 110 comprenant des moyens de génération d'énergie 140 ainsi que des moyens de communication sans fil 150, et
- une partie saillante 120 comprenant des premières interfaces électriques 130.

Par exemple, pour une prise optimale par les doigts d'un utilisateur, la boucle 110 de la poignée amovible connectée 10 comprennent des protubérances latérales pour une bonne prise et une bonne manipulation. Ces protubérances permettent à l'utilisateur de réaliser la fonction qui consiste à appliquer un mouvement circulaire et/ou de translation pour accéder à une zone protégée par le dispositif de verrouillage.

Le dispositif de verrouillage 20 comprend :
- un logement 240 apte à recevoir au moins en partie la partie saillante 120 de la poignée amovible connectée 10,
- des deuxièmes interfaces électriques 230 adaptées et conformées pour échanger des données avec les premières interfaces électriques 130 de la poignée amovible connectée 10,
- des moyens électroniques de blocage 220 capable d'échanger des données et de l'énergie avec les deuxièmes interfaces électriques 230, et
- des moyens mécaniques de blocage 210 capable d'échanger des données et de l'énergie avec les deuxièmes interfaces électriques 230 et/ou les moyens électroniques de blocage 220.

Le dispositif de verrouillage 20 comprend un ensemble de pièces mécaniques dont une porte, ou tout autre dispositif capable de protéger une zone afin d'éviter son accès à un tiers.

Un utilisateur quelconque souhaitant débloquer ce dispositif de verrouillage 20 doit avoir en sa possession un appareil de télécommunication 30 comprenant une application mobile 40. Cette application mobile 40 est apte à échanger des données nécessaires et/ou suffisantes avec la poignée amovible connectée 10, et notamment avec ses moyens de communication sans fil 150, pour déverrouiller le dispositif de verrouillage 20. Ces échanges de données, par exemple, sont réalisés par des communications de type Bluetooth, wifi, ou tout autre communication faisant appel à un réseau de télécommunication sans fil. Il est à noter que la poignée amovible connectée 10 est elle-même capable de transmettre au dispositif de verrouillage 20 des données correspondantes à celles qui lui ont été transmises par l'application mobile 40.

Par exemple, l'appareil de télécommunication 30 est fixe ou mobile. Il est, par exemple, un téléphone ou un ordinateur.

Par exemple, les moyens de communication sans fil 150 de la poignée amovible connectée 10 sont capables de recevoir et de transmettre des données électroniques, et tout autre information avec un élément distant via une communication sans fil.

Il est à noter que l'application mobile 40 est connectée par une communication sans fil à un serveur 50 distant de gestion des autorisations. Ce serveur 50 héberge un logiciel de gestion des accès comprenant toutes les autorisations et codes d'identifications des utilisateurs aptes à pouvoir manœuvrer le dispositif de verrouillage 20. Le serveur 50 donc est configuré pour transmettre à l'application mobile 40 des informations et données sécurisées utiles au déverrouillage du dispositif de verrouillage 20.

Par exemple, à l'aide de l'application mobile 40, un utilisateur s'identifie en présentant un identifiant ainsi qu'un code personnel et confidentiel. Si ces derniers correspondent à ceux supportés par le serveur 50, alors le serveur transmet à l'application mobile 40 des données pouvant ultérieurement permettre de déverrouiller le dispositif de verrouillage 20.

Il est à noter que toute communication entre l'application mobile 40 et le serveur 50 mais aussi entre l'application mobile 40 et le dispositif de verrouillage 20 par l'intermédiaire de la poignée amovible connectée 10, sont sécurisées avec un niveau en adéquation avec la nature des informations transmises et celle du risque d'écoute.

La poignée amovible connectée 10 comprend en outre des moyens de transmission d'information permettant de transférer les données réceptionnées au niveau de ses moyens de communication sans fil 150 à sa partie saillante 120, et plus précisément à ses premières interfaces électriques 130.

De cette façon, les données récoltées au niveau des premières interfaces électriques 130 de la partie saillante 120 de la poignée amovible connectée 10 sont transmises au deuxièmes interfaces électriques 230 situées dans le logement 240 du dispositif de verrouillage 20. Il est à noter que les deuxièmes interfaces électriques 230 sont conformées pour s'adapter aux premières interfaces électriques 130 lorsqu'au moins une partie de la partie saillante 120 de la poigne amovible connectée 10 est introduite dans le logement 240 du dispositif de verrouillage 20.

Par exemple, ces interfaces électriques 130 et 230 sont des contacts électriques, des interfaces de type inductif telles que des bobines à induction, ou tout autre interfaces capables d'échanger des signaux électriques ou électromagnétiques.

Par ailleurs, il est à noter que les moyens de génération d'énergie 140 compris dans la boucle 110 de la poignée amovible connectée 10 ont pour fonction de transmettre de l'énergie, également via ses premières interfaces électriques 130, au dispositif de verrouillage 20 par l'intermédiaire des deuxièmes interfaces électriques 230. Cette énergie est nécessaire à la mise en fonctionnement du dispositif de verrouillage 20. Plus particulièrement, cette énergie est nécessaire d'une part, à la mise en fonctionnement des moyens électroniques de blocage 220 du dispositif de verrouillage 20, et d'autre part à l'actionnement des moyens mécaniques de blocage 210 permettant à un utilisateur d'accéder à un zone protégée.

Par exemple, les moyens de génération d'énergie 140 comprennent une batterie, une pile consommable, une pile rechargeable, un élément photovoltaïque, un élément piézoélectrique ou dynamométrique, ou encore un élément générant de l'énergie grâce à la récupération d'une force éolienne.

Il est à noter que les moyens électroniques de blocage 220 se mettent en fonctionnement en premier avant les moyens mécaniques de blocage 210. Plus précisément, dans un premier temps, les moyens électroniques de blocage 220 se mettent en fonctionnement après avoir été alimentées en énergie, cette énergie provenant des moyens de génération d'énergie 140 compris dans la poignée amovible connectée 10, et dans un deuxième temps, ces moyens électroniques de blocage 220 transmettent des données nécessaires aux moyens mécaniques de blocage 210 qui sont également alimentés en énergie au préalable par les moyens de génération d'énergie 140.

Les moyens électroniques de blocage 220 sont préalablement configurés de façon à pouvoir authentifier les données transmises par la poignée amovible connectée 10 et ainsi accepter ou non le déverrouillage du dispositif de verrouillage 20, c'est-à-dire de transmettre ou non des données aux moyens mécaniques de blocage 210 pour que ceux-ci se débloquent.

En d'autres termes, les moyens électroniques de blocage 220 ont pour objectif d'analyser les données transmises par la poignée amovible connectée 10 : ils réceptionnent des données logiques. En ce sens, tant que les moyens électroniques de blocage 220 n'ont pas validé ces données, aucune donnée ne peut être transmise aux moyens mécaniques de blocage 210 pour que ces derniers s'activent afin de déverrouiller le dispositif de verrouillage 20 et permettre ainsi à un utilisateur d'accéder à une zone protégée.

Autrement dit, le dispositif de verrouillage 20, au travers de ses moyens électroniques de blocage 220, authentifie seul les données transmises par la poignée amovible connectée 10. Ainsi, quand bien même un utilisateur se serait correctement identifié et aurait obtenu, au préalable, l'autorisation de déverrouiller le dispositif de verrouillage 20, les moyens électroniques de blocage 220 pourraient toutefois considérer les données reçues comme non conformes. Dans cette configuration, l'utilisateur ne pourrait pas déverrouiller le dispositif de verrouillage 20.

Cependant, une fois que les données ont été approuvées et validées par les moyens électroniques de blocage 220, ces derniers transmettent des données de confirmation aux moyens mécaniques de blocage 210, au préalable alimentés en énergie par les moyens de génération d'énergie 140 de la poignée amovible connectée 10, pour qu'ils s'activent à leur tour et ainsi permettre à un utilisateur de manœuvrer la poignée amovible connectée 10 pour accéder à la zone protégée par le dispositif de verrouillage 20.

Par exemple, les moyens mécaniques de blocage 210 permettent d'engager des moyens moteurs permettant de passer d'une situation de verrouillage à une situation de déverrouillage du dispositif de verrouillage 20.

Par exemple, les moyens électroniques de blocage 220 sont capables d'échanger, d'une part, des données avec les moyens de communication sans fil 150 de la poignée amovible connectée 10, et d'autre part, d'échanger des données avec les moyens mécaniques de blocage 210 du dispositif de verrouillage 20.

### Modes de fonctionnement

Un mode de fonctionnement de l'invention a été illustrée et décrite en détail dans les dessins et la description précédente. Une mise en fonctionnement du système de déverrouillage/verrouillage est décrite ci-dessous dans laquelle de nombreuses variantes de réalisation sont possibles.

Le système de déverrouillage/verrouillage est initié par l'insertion de la poignée amovible connectée 10 dans le dispositif de verrouillage 20. En introduisant la partie saillante 120 de la poignée amovible connectée 10 dans le logement 240 du dispositif de verrouillage 20, on met au moins en contact les premières interfaces électriques 130 de la poignée amovible connectée 10 et les deuxièmes interfaces électriques 230 du dispositif de verrouillage 20.

Il est à noter que la mise en fonctionnement du système de déverrouillage/verrouillage est réalisé lorsqu'au moins une partie de la partie saillante 120 de la poignée amovible connectée 10 est introduite dans logement 240. De cette façon, les moyens électroniques de blocage 220 du dispositif de verrouillage 20 s'activent rapidement, suite à son alimentation en énergie générée par les moyens de génération d'énergie 140 compris dans la boucle de la poignée amovible connectée 10. Aussi, les moyens électroniques de blocage 220 transmettent des informations à la poignée amovible connectée 10 qui elle-même les transmet à l'application mobile 40 pour l'activer, avant même que la partie saillante 120 ne soit totalement introduite dans le logement 240.

Dans une variante de réalisation, le fait que l'application mobile 40 s'active avant même que la partie saillante de la poignée amovible connectée 10 ne soit totalement introduite dans le logement 240, est rendu possible par l'utilisation, comme premières et deuxièmes interfaces électriques 130 et 230, d'interfaces de type inductif.

L'utilisation de telles interfaces de type inductif permet, d'une part, une mise en fonctionnement rapide du système, avant même que la poignée amovible connectée 10 ne soit totalement introduite, et d'autre part, contrairement à des contacts électriques, permet de s'affranchir des risques d'oxydation, ce qui optimise les échanges de données entre la poignée amovible connectée 10, le dispositif de verrouillage 20 et l'application mobile 40.

Ainsi, lorsque les premières et deuxièmes interfaces électriques, 130 et 230, sont capables de communiquer des données entres-elles, la poignée amovible connectée 10 transmet une quantité d'énergie nécessaire et suffisante à la mise en fonctionnement des moyens électroniques de blocage 220 du dispositif de verrouillage 20. De cette façon, les moyens électroniques de blocage 220 sont mis en fonctionnement très rapidement de sorte que ceux-ci transmettent des données à la poignée amovible connectée 10, qui elle-même les transmet à l'application mobile 40 pour l'activer.

Ces données permettent, par exemple, d'identifier la position géographique du dispositif de verrouillage 20, et de caractériser l'état, verrouiller ou déverrouiller, de ce dernier.

Dans une autre variante de réalisation, dès que la partie saillante 120 de la poignée amovible connectée 10 est complètement introduite dans le logement 240 du dispositif de verrouillage 10, la poignée amovible connectée 10 est maintenue de façon autonome. De cette façon, l'utilisateur a ses deux mains libres afin de manipuler son appareil de télécommunication 30 comme il le souhaite et d'assurer une fonctionnalité attendue en sélectionnant par exemple, au travers de l'application mobile 40, le dispositif de verrouillage 20 qu'il souhaite déverrouiller. Un tel maintien est possible par une correspondance entre le design de la partie saillante 120 de poignée amovible connectée 10 et celui du logement 240 du dispositif de verrouillage 20.

Par ailleurs, dans une variante de réalisation encore différente, les moyens mécaniques de blocage 210 maintiennent à l'état verrouillé le dispositif de verrouillage 20 tant qu'ils n'ont pas été activés par l'application mobile 40. Dans cette variante, tant que les moyens mécaniques de blocage 220 n'ont pas reçu de données conformes, via les moyens électroniques de blocage 210, le dispositif de verrouillage reste bloqué, voire tant à rester dans une position verrouillée empêchant à un tiers d'accéder à une zone protégée par ce dernier.

Dans une autre variante de réalisation, les moyens de génération d'énergie 140 de la poignée amovible connectée 10 comprennent une source d'énergie renouvelable, cette énergie étant transmissible aux moyens électroniques et mécaniques de blocage, 210 et 220, du dispositif de verrouillage 20 pour mettre en fonctionnement ces derniers. Une telle source a pour avantage d'être non-polluante, de ne demander que peu de maintenance et de durer longtemps. Cette source peut comprendre une cellule photovoltaïque disposée sur une surface de la boucle 110 de la poignée amovible connectée 10 pour convertir une énergie lumineuse en une énergie élargie afin de recharger une batterie.

Plus particulièrement, cette source d'énergie renouvelable peut comprendre un élément piézoélectrique. L'avantage d'une telle source réside dans le fait que son énergie est illimitée dans la mesure où un tel élément piézoélectrique est capable de récupérer de l'énergie cinétique suite à la simple mise en mouvement de la poignée amovible connectée 10. En d'autres termes, les moyens de génération d'énergie 140 comprenant un élément piézoélectrique sont capables de générer de l'énergie qu'à partir des mouvements de l'utilisateur qui la possède.

Aussi, suivant une autre variante de réalisation, cette source d'énergie comprend un élément dynamométrique. En utilisant une telle source, l'utilisateur doit, d'une part, introduire la partie saillante 120 de la poignée amovible connectée 10 dans le logement 240 du dispositif de verrouillage 20, et d'autre part, mettre en mouvement, par exemple circulaire, la poignée amovible connectée 10 insérée dans le logement 240 pour générer de l'énergie. Par exemple, le mouvement qu'il doit réaliser dans cette variante est similaire à celui d'une manivelle. Un tel mouvement a pour avantage d'être libre, c'est-à-dire que dans cette variante, la partie saillante 120 de la poignée amovible connectée 10, lorsqu'elle est complètement introduite dans le logement 240, est mise en mouvement circulaire à l'intérieur de celui-ci pour générer de l'énergie sans pour autant qu'elle soit intégralement en contact avec le logement 240. Dans cette variante, la partie saillante 120, une fois insérée, ne dépasse pas de la surface formée par le logement 240. La partie saillante 120 est située dans la portion intérieure du logement. Cette configuration permet d'éviter qu'une action dommageable soit engagée vis-à-vis du logement 240 et de la partie saillante 120 de manière à fragiliser ou casser, notamment les premières et deuxièmes interfaces électriques 130 et 230. Par ailleurs, les seuls mouvements autorisés sont une rotation de la partie saillante 120 autour du logement 240. Cela permet d'éviter qu'un utilisateur force un mouvement de la poignée amovible connectée 10 en rotation en vue de casser une liaison et de fragiliser le dispositif de verrouillage 20 et ou la poignée amovible connectée 10. La rotation de la poignée amovible connectée 10 dans le logement 240 permet notamment de convertir l'énergie mécanique d'une rotation en un courant électrique. Sous l'impulsion d'au moins une rotation de la poignée amovible connectée 10, un utilisateur peut recharger une batterie.

Les moyens de génération d'énergie 140 peuvent également comprendre une dynamo comprenant un système piézoélectrique permettant de générer un courant apte à alimenter les moyens mécaniques et électroniques de blocage, 220 et 230 afin de déverrouiller le dispositif de verrouillage 20.

Une fois l'énergie générée par les moyens de génération d'énergie 140 selon l'une quelconque des variantes précitées, cette énergie est transmise aux moyens électroniques de blocage 220 du dispositif de verrouillage 20. L'énergie est acheminée aux premières interfaces électriques 130 de la partie saillante 120 de la poignée amovible connectée 10 puis est transmise aux deuxièmes interfaces électriques 230 disposées dans le logement 240 du dispositif de verrouillage 20, lorsque la partie saillante 120 est en au moins en partie introduite dans le logement 240. Ensuite, cette énergie est acheminée aux moyens électroniques et mécaniques de blocage, 210 et 220. Il est à noter que les moyens électroniques de blocage 210 sont les moyens alimentés en premier.

Après avoir été alimentés, les moyens électroniques de blocage 220 transmettent des informations et données à l'application mobile 40 via les moyens de communication sans fil 150 de la poignée amovible connectée 10. De cette façon, l'application mobile 40 identifie le dispositif de verrouillage 20 dans lequel est insérée la poignée amovible connectée 10.

Cette application mobile 40 communique avec un serveur 50 distant et hébergeant un logiciel d'authentification des identifiants et mots de passe.

Donc, au travers de cette application mobile 40 contenue dans un appareil de télécommunication 30, un utilisateur active son profil utilisateur qui lui est associée en enseignant son identifiant et mot de passe personnel et confidentiel pour demander l'autorisation de déverrouiller le dispositif de verrouillage 20. Lorsque son identifiant et son mot passe coïncident avec ceux contenus dans le serveur 50, il obtient une autorisation.

Lorsque l'utilisateur obtient cette autorisation, des données d'autorisation utiles au déverrouillage du dispositif de verrouillage 20 sont transmises par l'application mobile 40 à la poignée amovible connectée 10 qui les transmet aux moyens électroniques de blocage 220. Il est à noter que, les moyens électroniques de blocage 220 sont débloquée selon les règles de fonctionnement qui lui sont associées, décrites et/ou sauvegardées dans le serveur 50.

Dans une variante de réalisation, les moyens électroniques de blocage 220 du dispositif de verrouillage 20 analysent l'autorisation reçue pour activer ou non les moyens mécaniques de blocage 210. En d'autres termes, les moyens électroniques de blocage 220 du dispositif de verrouillage 20 authentifient les informations transmises par la poignée amovible connectée 10 via ses premières interfaces électriques 230, et le cas échéant, les valide et les transmet aux moyens mécaniques de blocage 210 pour les débloquer. Ces informations sont nécessaires au déblocage global du dispositif de verrouillage 20.

Après réception des données d'autorisation de moyens électroniques de blocage 220 et/ou analyse de celles-ci, des données sont donc transmises aux moyens mécaniques de blocage 210 du dispositif de verrouillage 20. Ces moyens mécaniques de blocage 210 sont alimentés en énergie par la poignée amovible connectée 20 via ses moyens de génération d'énergie 140.

Une fois que les moyens mécaniques de blocage 210 reçoivent les données lui permettant de s'activer, ces moyens mécaniques de blocage 210 s'enclenchent afin de débloquer le dispositif de verrouillage 20. De cette façon, l'utilisateur peut manipuler la poignée amovible connectée 10, typiquement en la mettant en mouvement circulaire, afin d'ouvrir le dispositif de verrouillage 20.

Une fois que l'utilisateur referme le dispositif de verrouillage 20 et retire intégralement la partie saillante 120 de la poignée amovible connectée 10, le dispositif de verrouillage 20 est de nouveau verrouillé de manière automatique. En d'autres termes, le dispositif de verrouillage 20 se met donc instantanément dans son état verrouillé assurant l'impossibilité à un utilisateur non autorisé au préalable de le déverrouiller.

Dans une variante de réalisation, les échanges de données entre le dispositif de verrouillage 20 et l'application mobile 40, le serveur 50 et/ou l'appareil de télécommunication 30 sont réalisés par une communication asynchrone.

Dans cette variante, nous sommes dans un mode dit dégradé, qui assure la continuité de service et notamment l'authentification de l'utilisateur et la transmission de données nécessaires au dispositif de verrouillage 20 pour être déverrouillé malgré une mauvaise, voire une existante, connexion sans fil entre l'application mobile 40 et le serveur 50. Cette variante est mise en œuvre notamment lorsque l'application mobile 40 ne peut donc pas communiquer instantanément avec le serveur 50 en raison par exemple d'une déficience de communication entre l'appareil de télécommunication 30 (ou application mobile 40) et le serveur 50.

Dans cette variante, une autorisation temporaire, plus ou moins courte, doit donc être demandée par l'utilisateur, via l'application mobile 40, au serveur 50 préalablement au déblocage des moyens électroniques de blocage 220 du dispositif de verrouillage 20. Par exemple, pour ce faire, lorsque l'application mobile 40 et le serveur 50 sont capables de communiquer entre eux, l'utilisateur envoie une requête au serveur 50 pour que celui-ci lui transmette des données enregistrables par l'application mobile 40. Cette requête consiste à demander l'obtention d'une authentification d'usage, ou autorisation, pour débloquer dans un premier temps les moyens électroniques de blocage 220 du dispositif de verrouillage 20.

Il est à noter que lorsque l'appareil de télécommunication 30 reçoit un tel message, l'application mobile 40 en est informée pour être apte à transmettre les informations d'autorisation aux moyens électroniques de blocage 220 du dispositif de verrouillage 20 lorsque la partie saillante 120 de la poignée amovible connectée 10 est au moins en partie insérée dans le logement 240 utlérieurement à la réception des informations d'autorisation. Par exemple, suite à cette requête, l'utilisateur reçoit dans son appareil de télécommunication 30, un message électronique envoyé par le serveur 50 contenant des données nécessaires et suffisantes au déverrouillage du dispositif de verrouillage 20.

De cette façon, lorsque l'utilisateur insère la poignée amovible connectée 10 dans le dispositif de verrouillage 20, il a déjà obtenu des données d'autorisation, ces données étant contenues dans l'application mobile 40. Ainsi, ces données sont directement transmises aux moyens électroniques de blocage 220 par la poignée amovible connectée 10 sans que l'application mobile 40 n'échange d'information avec le serveur 50.

## Revendications

1. Système de déverrouillage/verrouillage mécanique et électronique comprenant un dispositif de verrouillage (20) destiné, d'une part, à être manœuvré par une poignée amovible connectée (10) constituée d'une boucle (110) et d'une partie saillante (120) comprenant des premières interfaces électriques (130), et d'autre part, à être déverrouillé suite à des échanges de données, entre le dispositif de verrouillage (20) et une application mobile (40) contenue dans un appareil de télécommunication (30) du système de déverrouillage/verrouillage mécanique et électronique, les échanges de données s'effectuant par l'intermédiaire de la poignée amovibles connectée (10)
• le dispositif de verrouillage (20) comprenant au moins des moyens mécaniques de blocage (210) associés à des moyens électroniques de blocage (220), un logement (240) pour recevoir la partie saillante (120) de la poignée amovible connectée (10) et des deuxièmes interfaces électriques (230) reliées aux moyens mécaniques et électroniques de blocage (210, 220) et conformées pour s'adapter aux premières interfaces électriques (130) de la poignée amovible connectée (10) quand une partie au moins de sa partie saillante (120) est dans le logement (240),
• l'application mobile (40) étant adaptée pour se connecter à un serveur du système de déverrouillage/verrouillage mécanique et électronique (50), de façon à ce qu'un utilisateur de l'appareil de télécommunication (30) puisse s'identifier et obtenir l'autorisation pour débloquer les moyens mécaniques et/ou électriques de blocage (210, 220) dudit dispositif de verrouillage (20),
• la poignée amovible connectée (10) comprenant en outre des moyens de génération d'énergie (140) connectés aux premières interfaces électriques (130), les moyens de génération d'énergie (140) étant adaptés pour transmettre aux moyens mécaniques et électroniques de blocage (210, 220), au travers des deuxièmes interfaces électriques (230) du dispositif de verrouillage (20), l'énergie nécessaire, d'une part, à la mise en fonctionnement des moyens électroniques de blocage (220), et d'autre part, au déblocage du dispositif de verrouillage (20) par l'actionnement des moyens mécaniques de blocage (210) ; et
• la poignée amovible connectée (10) comprenant en outre des moyens de communication sans fil (150) connectés aux premières interfaces électriques (130) et adaptés pour établir une communication sans fil avec l'appareil de télécommunication (30) de sorte que, lorsque l'application mobile (40) obtient l'autorisation pour débloquer le dispositif de verrouillage (20), elle est agencée pour transmettre cette autorisation aux moyens électroniques de blocage (220) via la poignée amovible connectée (10),
le dispositif de verrouillage (20) étant agencé pour alimenter en premier les moyens électroniques de blocage (220), les moyens électroniques de blocage (220), une fois alimentés par les moyens de génération d'énergie (140), étant agencés pour échanger, d'une part, des données avec les moyens de communication sans fil (150) de la poignée amovible connectée (10) pour analyser l'autorisation reçue afin d'activer ou non les moyens mécaniques de blocage (210), et d'autre part, d'échanger des données avec les moyens mécaniques de blocage (210) du dispositif de verrouillage (20) pour les débloquer ou non, et
le dispositif de verrouillage (20) étant agencé pour alimenter les moyens mécaniques de blocage (210) après que les moyens électroniques de blocage (220) sont alimentés en énergie, les moyens mécaniques de blocage (210), une fois alimentés en énergie par la poignée amovible connectée (10) via les moyens de génération d'énergie (140), étant agencés pour échanger des données avec les moyens électroniques de blocage (220), pour s'activer, une fois des données d'autorisation reçues des moyens électroniques de blocage (220), et pour s'enclencher afin de débloquer le dispositif de verrouillage (20).

2. Système de déverrouillage/verrouillage selon la revendication 1, dans lequel les moyens mécaniques de blocage (210) sont agencés pour maintenir à l'état verrouillé le dispositif de verrouillage (20) tant qu'ils n'ont pas été activés par l'application mobile (40).

3. Système de déverrouillage/verrouillage selon la revendication 1 ou 2, dans lequel la poignée amovible connectée (10) est agencé pour être maintenue de façon autonome dans le dispositif de verrouillage (20) lorsque sa partie saillante (120) est introduite dans le logement (240).

4. Système de déverrouillage/verrouillage selon l'une quelconque des revendications précédentes, dans lequel les moyens de génération d'énergie (140) de la poignée amovible connectée (10) comprennent une source d'énergie renouvelable.

5. Système de déverrouillage/verrouillage selon la revendication 4, dans lequel la source d'énergie renouvelable est un élément piézoélectrique.

6. Système de déverrouillage/verrouillage selon la revendication 4, dans lequel la source d'énergie renouvelable est un élément dynamométrique.

7. Système de déverrouillage/verrouillage selon l'une quelconque des revendications précédentes, dans lequel les échanges de données entre le dispositif de verrouillage (20) et l'application mobile (40), le serveur (50) et/ou l'appareil de télécommunication (30) sont réalisés par une communication asynchrone.

8. Système selon l'une quelconque des revendications précédentes, **caractérisé en ce que** les premières et deuxièmes interfaces électriques (130, 230) sont de type inductif.

## Patentansprüche

1. System zur mechanischen und elektronischen Entriegelung/Verriegelung, umfassend eine Verriegelungsvorrichtung (20), die dazu bestimmt ist, einerseits durch einen angeschlossenen abnehmbaren Griff (10) betätigt zu werden, der aus einer Schlaufe (110) und einem vorstehenden Teil (120) besteht, der erste elektrische Schnittstellen (130) umfasst, und andererseits durch Datenaustausch zwischen der Verriegelungsvorrichtung (20) und einer mobilen Anwendung (40), die in einem Telekommunikationsgerät (30) des Systems zur mechanischen und elektronischen Entriegelung/Verriegelung enthalten ist, entriegelt zu werden, wobei der Datenaustausch mittels des angeschlossenen abnehmbaren Griffs (10) erfolgt
• wobei die Verriegelungsvorrichtung (20) mindestens mechanische Sperrmittel (210), die mit elektronischen Sperrmitteln (220) verbunden sind, ein Gehäuse (240) zur Aufnahme des vorstehenden Teils (120) des angeschlossenen abnehmbaren Griffs (10) und zweite elektrische Schnittstellen (230) umfasst, die mit den mechanischen und elektronischen Sperrmitteln (210, 220) verbunden und so ausgebildet sind, dass sie sich den ersten elektrischen Schnittstellen (130) des angeschlossenen abnehmbaren Griffs (10) anpassen, wenn sich mindestens ein Teil seines vorstehenden Teils (120) in dem Gehäuse (240) befindet,
• wobei die mobile Anwendung (40) dazu angepasst ist, sich mit einem Server des Systems (50) zur mechanischen und elektronischen Entriegelung zu verbinden, sodass ein Benutzer des Telekommunikationsgeräts (30) sich identifizieren und die Berechtigung erhalten kann, die mechanischen und/oder elektrischen Sperrmittel (210, 220) der Verriegelungsvorrichtung (20) zu entsperren,
• wobei der angeschlossene abnehmbare Griff (10) ferner Stromerzeugungsmittel (140) umfasst, die mit den ersten elektrischen Schnittstellen (130) verbunden sind, wobei die Stromerzeugungsmittel (140) dazu angepasst sind, über die zweiten elektrischen Schnittstellen (230) der Verriegelungsvorrichtung (20) an die mechanischen und elektronischen Sperrmittel (210, 220) den Strom zu übertragen, die einerseits für die Inbetriebnahme der elektronischen Sperrmittel (220) und andererseits für die Entsperrung der Verriegelungsvorrichtung (20) durch die Betätigung der mechanischen Sperrmittel (210) erforderlich ist; und
• wobei der angeschlossene abnehmbare Griff (10) ferner drahtlose Kommunikationsmittel (150) umfasst, die mit den ersten elektrischen Schnittstellen (130) verbunden sind und dazu angepasst sind, eine drahtlose Kommunikation mit dem Telekommunikationsgerät (30) herzustellen, sodass, wenn die mobile Anwendung (40) die Berechtigung zum Entsperren der Verriegelungsvorrichtung (20) erhält, sie dazu eingerichtet ist, diese Berechtigung über den angeschlossenen abnehmbaren Griff (10) an die elektronischen Sperrmittel (220) zu übertragen,
wobei die Verriegelungsvorrichtung (20) so eingerichtet ist, dass sie zuerst die elektronischen Sperrmittel (220) mit Strom versorgt, wobei die elektronischen Sperrmittel (220), sobald sie von den Stromerzeugungsmitteln (140) mit Strom versorgt werden, so eingerichtet sind, dass sie einerseits Daten mit den drahtlosen Kommunikationsmitteln (150) des angeschlossenen abnehmbaren Griffs (10) austauschen, um die empfangene Berechtigung zu analysieren, um die mechanischen Sperrmittel (210) zu aktivieren oder nicht zu aktivieren, und andererseits Daten mit den mechanischen Sperrmitteln (210) der Verriegelungsvorrichtung (20) austauschen, um sie zu entsperren oder nicht zu entsperren, und
wobei die Verriegelungsvorrichtung (20) so eingerichtet ist, dass sie die mechanischen Sperrmittel (210) mit Strom versorgt, nachdem die elektronischen Sperrmittel (220) mit Strom versorgt wurden, wobei die mechanischen Sperrmittel (210), sobald sie von dem angeschlossenen abnehmbaren Griff (10) über die Stromerzeugungsmittel (140) mit Strom versorgt wurden, so eingerichtet sind, dass sie Daten mit den elektronischen Sperrmitteln (220) austauschen, um sich zu aktivieren, sobald Berechtigungsdaten von den elektronischen Sperrmitteln (220) empfangen wurden, und um sich einzurasten, damit die Verriegelungsvorrichtung (20) entsperrt wird.

2. Entriegelungs-/Verriegelungssystem nach Anspruch 1, wobei die mechanischen Sperrmittel (210) so eingerichtet sind, dass sie die Verriegelungsvorrichtung (20) im verriegelten Zustand halten, solange sie nicht durch die mobile Anwendung (40) aktiviert wurden.

3. Entriegelungs-/Verriegelungssystem nach Anspruch 1 oder 2, wobei der angeschlossene abnehmbare Griff (10) so eingerichtet ist, dass er autonom in der Verriegelungsvorrichtung (20) gehalten wird, wenn sein vorstehender Teil (120) in das Gehäuse (240) eingeführt wird.

4. Entriegelungs-/Verriegelungssystem nach einem der vorstehenden Ansprüche, wobei die Stromerzeugungsmittel (140) des angeschlossenen abnehmbaren Griffs (10) eine erneuerbare Stromquelle umfassen.

5. Entriegelungs-/Verriegelungssystem nach Anspruch 4, wobei die erneuerbare Stromquelle ein piezoelektrisches Element ist.

6. Entriegelungs-/Verriegelungssystem nach Anspruch 4, wobei die erneuerbare Stromquelle ein dynamometrisches Element ist.

7. Entriegelungs-/Verriegelungssystem nach einem der vorstehenden Ansprüche, wobei der Datenaustausch zwischen der
Verriegelungsvorrichtung (20) und der mobilen Anwendung (40), dem Server (50) und/oder dem Telekommunikationsgerät (30) durch eine asynchrone Kommunikation erfolgt.

8. System nach einem der vorstehenden Ansprüche, **dadurch gekennzeichnet, dass** die ersten und zweiten elektrischen Schnittstellen (130, 230) vom induktiven Typ sind.

## Claims

1. A mechanical and electronic unlocking/locking system comprising a locking device (20) intended, on the one hand, to be operated by a connected removable handle (10) consisting of a loop (110) and a projecting portion (120) comprising first electrical interfaces (130), and on the other hand, to be unlocked following exchanges of data between the locking device (20) and a mobile application (40) contained within a telecommunications device (30) of the mechanical and electronic unlocking/locking system, the data exchanges being carried out by means of the connected removable handle (10)
• the locking device (20) comprising at least mechanical locking means (210) associated with electronic locking means (220), a housing (240) for receiving the projecting portion (120) of the connected removable handle (10) and second electrical interfaces (230) connected to the mechanical and electronic locking means (210, 220) and shaped to be adapted to the first electrical interfaces (130) of the connected removable handle (10) when at least a part of the projecting portion thereof (120) is in the housing (240),
• the mobile application (40) being suitable for being connected to a server of the mechanical and electronic unlocking/locking system (50), such that a user of the telecommunications device (30) can identify and obtain authorization for unlocking the mechanical and/or electrical locking means (210, 220) of said locking device (20),
• the connected removable handle (10) further comprising energy generating means (140) connected to the first electrical interfaces (130), the energy generating means (140) being suitable for transmitting to the mechanical and electronic locking means (210, 220), through second electrical interfaces (230) of the locking device (20), the energy necessary, on the one hand, for operating the electronic locking means (220), and on the other hand for unlocking the locking device (20) by actuating the mechanical locking means (210); and
• the connected removable handle (10) further comprising wireless communication means (150) connected to the first electrical interfaces (130) and suitable for establishing a wireless communication with the telecommunications device (30) such that, when the mobile application (40) obtains authorization for unlocking the locking device (20), it is arranged for transmitting this authorization to the electronic locking means (220) via the connected removable handle (10),
the locking device (20) being arranged to supply first the electronic locking means (220), the electronic locking means (220), once supplied by the energy generating means (140), being arranged to exchange, on the one hand, data with the wireless communication means (150) of the connected removable handle (10) for analyzing the authorization received in order to activate or not the mechanical locking means (210), and on the other hand to exchange data with the mechanical locking means (210) of the locking device (20) for unlocking them or not, and
the locking device (20) being arranged to supply the mechanical locking means (210) after the electronic locking means (220) are supplied with energy, the mechanical locking means (210), once supplied with energy by the connected removable handle (10) via the energy generating means (140), being arranged for exchanging data with the electronic locking means (220), in order to be activated, once authorization data is received from the electronic locking means (220), and to be triggered in order to unlock the locking device (20).

2. The unlocking/locking system according to claim 1, wherein the mechanical locking means (210) are arranged to maintain the locking device (20) in locked status until they have been activated by the mobile application (40).

3. The unlocking/locking system according to claim 1 or 2, wherein the connected removable handle (10) is arranged to be maintained independently in the locking device (20) when the projecting portion (120) thereof is inserted into the housing (240).

4. The unlocking/locking system according to any one of the preceding claims, wherein the energy generating means (140) of the connected removable handle (10) comprise a renewable energy source.

5. The unlocking/locking system according to claim 4, wherein the renewable energy source is a piezoelectric element.

6. The unlocking/locking system according to claim 4, wherein the renewable energy source is a dynamometric element.

7. The unlocking/locking system according to any one of the preceding claims, wherein the data exchanges between the locking device (20) and the mobile application (40), the server (50) and/or the telecommunications device (30) are carried out by asynchronous communication.

8. The system according to any one of the preceding claims, **characterized in that** the first and second electrical interfaces (130, 230) are of the inductive type.
